# EUROPÄISCHE PATENTSCHRIFT

(11) **EP 0 151 757 B1**
(45) Veröffentlichungstag und Bekanntmachung des Hinweises auf die Patenterteilung: **18.10.1989**
(21) Anmeldenummer: 84115506.2
(22) Anmeldetag: 15.12.1984
(51) Int. Cl.: E01H 5/07, E01H 5/09

(54) **Schneeschleuder**
Rotary snow plough
Chasse-neige rotatif

(30) Priorität: 10.02.1984 DE 3404847
(43) Veröffentlichungstag der Anmeldung: 21.08.1985
(73) Patentinhaber: ING. ALFRED SCHMIDT GMBH, D-79837 St Blasien (DE)
(72) Erfinder: Schmidt, Alfred, D-7821 Bernau (DE)
(74) Vertreter: Grättinger, Günter

(56) Entgegenhaltungen:
- US-A- 1 407 947
- US-A- 1 567 495
- US-A- 1 673 457
- US-A- 1 727 186
- US-A- 2 747 306

## Beschreibung

Die Erfindung betrifft eine Schneeschleuder mit ein- oder beidseitig an ihrem Gehäuse angeordneten Zuführpflügen zur Vergrößerung des Eintrittsquerschnitts, wobei den Scharen der Zuführpflüge Förderelemente für den Transport des Schnees in Richtung auf das Schleuderrad zugeordnet sind.

Je nach der gewünschten Räumbreite werden derartige Schneeschleudern, die wahlweise ein oder zwei nebeneinander angeordnete Schleuderräder aufweisen können, nach einer oder beiden Seiten hin verbreitert, wobei diese Verbreiterungen, in Form sogenannter Zuführpflüge gewissermaßen einen zum Schleuderradquerschnitt hin zulaufenden Trichter bilden. Mittels Verschleißschienen schließt das Gehäuse derartiger Schneeschleudern zur Bodenoberfläche hin ab.

Ein Schneepflug der eingangs genannten Art mit zwei verstellbaren Zuführpflügen ist in der US-A-1 673 457 beschrieben. Die Förderelemente bestehen aus Förderschnecken, deren Achsen horizontal und parallel zu den Zuführpflügen verlaufen. Der Antrieb der Förderschnecken und der des Schleuderrades sind mechanisch miteinander gekoppelt.

Eine andere Möglichkeit, den Scharen eines Schneepfluges Förderelemente zuzuordnen, ist in der US-A-1 727 186 beschrieben. Die horizontale Förderung des aufgestauten Schnees erfolgt hier durch eine Vielzahl von endlos miteinander gekoppelten Stegen, welche sich auf der Oberfläche der Pflugschar in Förderrichtung und auf der Rückseite in der Gegenrichtung bewegen.

Bei den Schneeschleudern gemäß dem Stand der Technik ist durch die mechanische Kopplung der Antriebe für die Förderelemente und für das Schleuderrad ein festes Drehzahlverhältnis der beiden Einrichtungen vorgegeben. Eine Abstimmung der Förderleistung der Förderelemente unabhängig von der Drehzahl des Schleuderrades ist daher nicht möglich. Die bekannte Schneeschleuder kann daher nicht optimal auf die verschiedenen Anforderungen im Betrieb wie z. B. Schneemenge, Schneequalität, Räumungsgeschwindigkeit, Schleuderweite eingestellt werden.

Aufgabe der vorliegenden Erfindung ist es, eine Schneeschleuder der eingangs genannten Art so auszubilden, daß eine optimale Anpassung der Räumleistung der Förderelemente und des Schleuderrades bzw. der Schleuderräder an die herrschenden Anforderungen möglich ist. Darüberhinaus soll ein Betrieb der Schneeschleuder auch bei stillstehenden Förderelementen möglich sein, ohne daß die Förderelemente die Zuführung des Schnees mittels den Zuführpflügen wesentlich behindern.

Diese Aufgabe wird erfindungsgemäß dadurch gelöst, daß die Förderelemente als Förderbänder mit zur Umlaufrichtung quer verlaufenden Vorsprüngen ausgebildet sind und daß der Antrieb des Förderbandes (der Förderbänder) unabhängig vom Antrieb des Schleuderrades erfolgt.

Gemäß diesem Lösungsvorschlag ist der bevorzugte Ort für die Anbringung solcher Bandförderelemente die Seitenwand bzw. bei symmetrischer Ausbildung beide Seitenwände des dem Trommelgehäuse der eigentlichen Schneeschleuder vorgebauten Fanggehäuses. Dabei können die Wände dieses Fanggehäuses insgesamt oder auch nur ausschnittweise als Bandförderelemente ausgebildet sein.

Die Wirkung derartiger Bandförderelemente besteht einmal darin, daß sie jedes Festsetzen von Schnee an den genannten Gehäuseteilen verhindern, zusätzlich den Schnee auch noch dem eigentlichen Schleuderrad zuführen.

Geeignete Bandförderelemente sind an sich bekannt. In Zusammenhang mit dem Medium Schnee werden sie beispielsweise als Antriebsraupen für Schneefahrzeuge verwendet. Es handelt sich um verstärkte Gummibänder, welche quer zur Umlaufrichtung verlaufende vorspringende Rippen oder dergleichen Erhöhungen aufweisen, mit welchen sie in die Schneeunterlage eingreifen.

Eine bevorzugte Ausführungsform der Erfindung sieht vor, daß die Ebene der Bandförderelemente zur Scharebene parallel und gegenüber dem Boden in Fahrtrichtung schräg angestellt ist, so daß die Rückseite der Schar mit der Bodenoberfläche einen spitzen Winkel einschließt.

Als zweckmäßige Anordnung der Bandförderelemente ist vorgesehen, daß diese jeweils mit ihrer Förderrichtung zur Rotationsachse des Schleuderrads hin oder darüber orientiert sind. Auf diese Weise wird erreicht, daß der geförderte Schnee möglichst gleichmäßig über den Schleuderradquerschnitt verteilt wird.

Die Bandförderelemente können entweder in entsprechende Ausnehmungen der sie aufnehmenden Gehäuseteile eingesetzt oder so angeordnet sein, daß die äußere Umlenkung der Bandförderelemente die Aussenkante der jeweiligen Schar eines Zuführpflugs bildet.

Der Antrieb für die Bandförderelemente ist unabhängig vom Antrieb des Schleuderrads. Besonders geeignet ist ein hydraulischer Antrieb, wobei ein entsprechender Ölmotor auf der Rückseite des das Bandförderelement aufnehmenden Wandteils, z. B. einer Schar, angeordnet sein kann.

Die Umlaufgeschwindigkeit der Bandförderelemente ist bevorzugt variabel; zweckmäßig entspricht sie etwa mindestens der jeweiligen Räumgeschwindigkeit, wobei eine automatische Anpassung der Umlauf- an die Räumgeschwindigkeit zweckmäßig ist. Wenn der Schnee so schnell von den Bandförderelementen weggefördert wird, wie das Räumfahrzeug in neue Schneemassen eintritt kann sich kein Schnee mehr aufstauen.

Die Vorsprünge der Förderbänder der Bandförderelemente können platten - oder schuppenartig ausgebildet sein. Um einen geringen Gleitwiderstand auch bei stillstehendem Bandförderelement sicherzustellen, sind die Vorsprünge zweckmäßig so auszubilden, daß sie eine in Förderrichtung schräg ansteigende Querschnittsform aufweisen. Die Vorsprünge können aber auch umklappbar am Förderband befestigt sein, so daß sie sich eng an die Oberfläche des Förderbands anlegen. Diese Variante ermöglicht einen problemlosen Betrieb des Räumfahrzeugs auch bei stillstehenden Bandförderelementen, was z. B. beim Räumen von Pulverschnee zweckmäßig sein könnte.

Im folgenden wird ein Ausführungsbeispiel der erfindungsgemäßen Schneeschleuder anhand der Zeichnung erläutert. Es zeigt
Fig. 1 eine Vorderansicht der Schneeschleuder
Fig. 2 einen Schnitt gem. 11-11 der Fig. 1 und
Fig. 3 einen Förderbandabschnitt.

Gemäß Fig. 1 umfaßt die Schneeschleuder das Schleuderrad 1, welches im Inneren des eigentlichen, etwa trommelförmigen Schleuderradgehäuses 2 angeordnet ist. Das Gehäuse 2 wiederum besitzt vorgebaute Gehäuseteile, nämlich eine ringförmige Schürze 3 und einen seitlich angebauten Zuführpflug 4. Man kann sich ohne weiteres vorstellen, daß ein derartiger Zuführpflug auf beiden Seiten des Gehäuses 2 vorgesehen ist. Die Gehäuseschürze 3 trägt an ihrer über die Bodenoberfläche gleitenden Unterseite eine Verschleißschiene 6. Eine weitere Verschleißschiene 7 schützt die Unterkante des Zuführpflugs 4.

Der Zuführpflug 4 besteht aus der eigentlichen Schar 8, welche auf der Rückseite durch Rippen 9 ausgesteift ist. Im oberen Teil ist die Schar 8 leicht nach innen gebogen, wie mit dem Radius R in Fig. 2 angedeutet. Die Schar 8 besitzt eine fensterartige Ausnehmung 10, in welche ein Bandförderelement 11 eingesetzt ist. Dieses Bandförderelement 11 läuft in Richtung der Pfeile F um an gegenüberliegenden Enden vorgesehenen Umlenkwalzen mit den Achsen 12,13 um. Als Antrieb befindet sich auf der Rückseite des Zuführpflugs 4 ein Hydraulikmotor 14, wie in Fig. 2 deutlich dargestellt. Das Förderband des Bandförderelements 11 besitzt quer zur Förderrichtung verlaufende rippenförmige Vorsprünge 15. Diese Vorsprünge können, wie in Fig. 1 dargestellt, schmale, im Förderband verankerte Aluminiumplatten sein; eine andere Ausführungsform dieser Vorsprünge ist in Fig. 2 dargestellt. Das Förderband 16 besitzt dort schuppenförmige Vorsprünge 17 welche in Förderrichtung gem. Pfeil F steile Flanken 18 aufweisen, in der Gegenrichtung verhältnismäßig flach ansteigende Rückseiten 19 besitzen. Diese Ausführungsform des Förderbands ermöglicht einen reibungsarmen Schneetransport in Förderrichtung F auch bei stillstehendem Bandförderelement.

Gemäß Fig. erkennt man die Lagerung des Bandförderelements, dessen Antriebsachse 13 mit ihren beiden Enden in Drehlagern 20, 21 aufgenommen ist, und mittels des Hydraulikmotors 14 in Rotation versetzt wird. Die Achse 13 schließt mit der Bodenoberfläche 22 einen spitzen Winkel ein, der zweckmäßig zwischen 40 und 80 Winkelgrade beträgt, bevorzugt bei etwa 60° liegt. Im Bereich des Bandförderelements 15 sind die an der Rückseite der Schar 8 vorgesehenen Rippen 9 mit Ausschnitten 23 versehen.

## Patentansprüche

1. Schneeschleuder mit ein- oder beidseitig an ihrem Gehäuse (2) angeordneten Zuführpflügen (4) zur Vergrößerung des Eintrittsquerschnitts, wobei den Scharen (8) der Zuführpflüge (4) Förderelemente für den Transport des Schnees in Richtung auf das Schleuderrad (1) zugeordnet sind, dadurch gekennzeichnet, daß die Förderelemente als Förderbänder (16) mit zur Umlaufrichtung quer verlaufenden Vorsprüngen (15, 17) ausgebildet sind und daß der Antrieb des Förderbandes (der Förderbänder) (16) unabhängig vom Antrieb des Schleuderrades (1) erfolgt.

2. Schneeschleuder nach Anspruch 1, dadurch gekennzeichnet, daß die Ebene der Bandförderelemente (11) zur Scharebene parallel und gegenüber der Bodenoberfläche (22) in Fahrtrichtung schräg angestellt ist, so daß die Rückseite der Schar (8) mit der Bodenoberfläche (22) einen spitzen Winkel einschließt.

3. Schneeschleuder nach Anspruch 1 oder 2, dadurch gekennzeichnet, daß die Bandförderelemente (11) jeweils mit ihrer Förderrichtung (F) zur Rotationsachse des Schleuderrads hin oder darüber orientiert sind.

4. Schneeschleuder nach einem der Ansprüche 1 bis 3, dadurch gekennzeichnet, daß die Bandförderelemente (11) jeweils in entsprechende Ausnehmungen (10) der sie aufnehmenden Gehäuseteile eingesetzt sind.

5. Schneeschleuder nach einem der Ansprüche 1 bis 3, dadurch gekennzeichnet, daß die äußere Umlenkung der Bandförderelemente (11) die Au- Benkante der jeweiligen Schar (4) eines Zuführpflugs bildet.

6. Schneeschleuder nach einem der Ansprüche 1 bis 5, dadurch gekennzeichnet, daß jedes Bandförderelement (11) unabhängig angetrieben ist.

7. Schneeschleuder nach einem der Ansprüche 1 bis 6, dadurch gekennzeichnet, daß die Umlaufgeschwindigkeit der Bandförderelemente (11) variabel ist.

8. Schneeschleuder nach Anspruch 7, dadurch gekennzeichnet, daß die Umlaufgeschwindigkeit der Bandförderelemente (11) mindestens der jeweiligen Räumgeschwindigkeit entspricht.

9. Schneeschleuder nach einem der Ansprüche 1 bis 8, dadurch gekennzeichnet, daß die Vorsprünge (17) rippen- oder schuppenartig ausgebildet sind und eine in Förderrichtung (F) schräg ansteigende Querschnittsform aufweisen.

10. Schneeschleuder nach einem der Ansprüche 1 bis 8, dadurch gekennzeichnet, daß die Vorsprünge (17) umklappbar am Förderband (16) befestigt sind, so daß sie sich bei stillstehendem Bandförderelement eng an die Oberfläche des Förderbandes anlegen.

## Claims

1. Rotary snow-plough with supply ploughs (4) disposed on its housing (2) on one or both sides, for increasing the inlet cross-section, conveying members for conveying the snow in the direction of the impeller (1) being associated with the blades (8) of the supply ploughs (4), characterised in that the conveying members are constructed as conveyor belts (16) with projections (15, 17) extending transversely with respect to the direction of rotation and that the drive of the conveyor belt (of the conveyor belts) (16) takes place independently of the drive of the impeller (1).

2. Rotary snow-plough according to Claim 1, characterised in that the plane of the belt conveyor members (11) is arranged parallel to the plane of the blades and obliquely in the direction of travel with respect to the surface of the ground (22) so that the rear side of the blade (8) encloses an acute angle with the surface of the ground (22).

3. Rotary snow-plough according to Claim 1 or 2, characterised in that the belt conveying members (11) are oriented respectively with their conveying direction (F) towards the axis of rotation of the impeller or beyond.

4. Rotary snow-plough according to one of Claims 1 to 3, characterised in that the belt conveying members (11) are respectively inserted in corresponding recesses (10) of the housing parts receiving them.

5. Rotary snow-plough according to one of Claims 1 to 3, characterised in that the outer guide for the belt conveying members (11) forms the outer edge of the respective blade (4) of one supply plough.

6. Rotary snow-plough according to one of Claims 1 to 5, characterised in that each belt conveyor member (11) is driven independently.

7. Rotary snow-plough according to one of Claims 1 to 6, characterised in that the speed of rotation of the belt conveyor members (11) is variable.

8. Rotary snow-plough according to Claim 7, characterised in that the speed of rotation of the belt conveyor members (11) corresponds at least to the respective clearing speed.

9. Rotary snow-plough according to one of Claims 1 to 8, characterised in that the projections (17) are constructed in the form of ribs or scales and have a cross-sectional shape rising obliquely in the conveying direction (F).

10. Rotary snow-plough according to one of Claims 1 to 8, characterised in that the projections (17) are attached to the conveyor belt (16) in a collapsible manner, so that when the belt conveyor member is stationary, they bear closely against the surface of the conveyor belt.

## Revendications

1. Chasse-neige à turbine comprenant une étrave d'amenée (4) disposée sur un ou deux côtés de son carter (2) pour augmenter la section transversale d'entrée, des éléments transporteurs étant associés aux socs (8) de t'étrave d'amenée (4) pour transporter la neige dans la direction de la roue de turbine (1), caractérisé par le fait que les éléments transporteurs sont réalisés sous la forme de bandes transporteuses (16) comprenant des saillies (15, 17) qui s'étendent transversalement par rapport à la direction de déplacement des bandes, et par le fait que l'entraînement de la bande transporteuse (16) (ou des bandes transporteuses) a lieu indépendamment de l'entraînement de la roue de turbine (1).

2. Chasse-neige à turbine selon la revendication 1, caractérisé par le fait que le plan de l'élément de bande transporteuse (11) est calé de façon à ce qu'il soit parallèle au plan du soc et oblique par rapport à la surface du sol (22) dans la direction de marche, de sorte que la face arrière du soc (8) forme un angle aigu avec la surface du sol (22).

3. Chasse-neige à turbine selon la revendication 1 ou 2, caractérisé par le fait que les éléments de bande transporteuse (11) sont à chaque fois orientés par leur direction de déplacement (F) vers l'axe de rotation de la roue de turbine ou au-dessus de lui.

4. Chasse-neige à turbine selon l'une des revendications 1 à 3, caractérisé par le fait que les éléments de bande transporteuse (11) sont à chaque fois logés dans des évidements correspondants (10) des parties de carter qui les reçoivent.

5. Chasse-neige à turbine selon l'une des revendications 1 à 3, caractérisé par le fait que le renvoi extérieur des éléments de bande transporteuse (11) constitue le bord extérieur du soc correspondant (4) d'une étrave d'amenée.

6. Chasse-neige à turbine selon l'une des revendications 1 à 5, caractérisé par le fait que chaque élément de bande transporteuse (11) est entraîné indépendamment.

7. Chasse-neige à turbine selon l'une des revendications 1 à 6, caractérisé par le fait que la vitesse de circulation des éléments de bande transporteuse (11) est variable.

8. Chasse-neige à turbine selon la revendication 7, caractérisé par le fait que la vitesse de circulation des éléments de bande transporteuse (11) est au moins égale à la vitesse de déblaiement correspondante.

9. Chasse-neige à turbine selon l'une des revendications 1 à 8, caractérisé par le fait que les saillies (17) sont réalisées sous la forme de nervures ou d'écailles et qu'elles présentent en section transversale une forme qui monte fortement dans la direction du déplacement (F).

10. Chasse-neige à turbine selon l'une des revendications 1 à 8, caractérisé par le fait que les saillies (17) sont fixées à la bande transporteuse (16) de manière rabattable, de sorte que, quand l'élément de bande transporteuse est à l'arrêt, elles s'appliquent étroitement sur la surface de la bande transporteuse.
